# EUROPÄISCHE PATENTSCHRIFT

(11) **EP 3 254 852 B1**
(45) Veröffentlichungstag und Bekanntmachung des Hinweises auf die Patenterteilung: **03.11.2021**
(21) Anmeldenummer: 17169859.0
(22) Anmeldetag: 08.05.2017
(51) Int. Cl.: B41F 13/004, B41F 33/12

(54) **DRUCKMASCHINE MIT MITTELS ELEKTROMOTOR EINZELN ANGETRIEBENEN ZYLINDERN**
PRINTING MACHINE WITH CYLINDERS INDIVIDUALLY DRIVEN BY ELECTRIC MOTOR
IMPRIMANTE AYANT DES CYLINDRES À ENTRAÎNEMENT INDIVIDUEL PAR MOTEUR ÉLECTRIQUE

(30) Priorität: 07.06.2016 DE 102016209989
(43) Veröffentlichungstag der Anmeldung: 13.12.2017
(73) Patentinhaber: Heidelberger Druckmaschinen AG, 69115 Heidelberg (DE)
(72) Erfinder: Krüger, Michael, 68535 Edingen-Neckarhausen (DE); Albrecht, Kai, 69124 Heidelberg (DE); Maaß, Jürgen, 69168 Wiesloch (DE)

(56) Entgegenhaltungen:
- EP-A2- 0 243 728
- EP-A2- 1 640 161
- EP-A2- 1 736 698
- WO-A2-2006/134070
- DE-A1- 10 255 041
- DE-A1- 19 600 110
- DE-A1-102007 039 915
- DE-A1-102009 033 876
- DE-C1- 10 122 906

## Beschreibung

Die vorliegende Erfindung betrifft eine Bogendruckmaschine mit einzeln angetriebenen Zylindern, wobei die verwendeten Einzelantriebe für eine verbesserte Kollisionsvermeidung zwischen den einzeln angetriebenen Zylindern über eine galvanisch getrennte Doppelwicklung verfügen.

Die Erfindung liegt in dem technischen Gebiet der Bogendruckmaschinen.

Für den Antrieb der Papier führenden Zylinder in einer Druckmaschine sind verschiedene Antriebstechniken im Stand der Technik bekannt. Die klassische Antriebsart besteht dabei aus einem gemeinsamen Motor, der mehrere Zylinder antreibt, wobei diese über einen entsprechenden Zahnradzug miteinander gekoppelt sind, um eine gleichmäßige Kraftübertragung vom Motor auf die einzelnen Zylinder zu gewährleisten. In dieser Ausführungsform ist ein hoher Fertigungsaufwand vonnöten, um eine entsprechende Winkelgenauigkeit zu erzielen, welche sicherstellt, dass die einzelnen Zylinder entsprechend synchron angetrieben werden.

Wesentlich einfacher, was den Fertigungsaufwand angeht, sind daher einzeln angetriebene Zylinder, welche jeweils über einen separaten Antrieb verfügen. Eine solche Lösung von einzeln angetriebenen Zylindern hat jedoch den Nachteil von erhöhten Kosten durch die jeweils mehrfach vorhandenen Antriebe. Zudem ergibt sich bei dieser Antriebsart das Problem einer möglichen Kollision, besonders dadurch, dass die einzeln angetriebenen Zylinder nicht mehr direkt physisch miteinander verbunden sind. Im Stand der Technik wird dieses Problem bisher dadurch gelöst, dass die Einzelantriebe durch ein Notzahnrad zur Kollisionsvermeidung im Fehlerfall noch miteinander verbunden sind. Dies schränkt jedoch die durch die Einzelantriebe erreichte Flexibilität wieder ein und verursacht ebenfalls zusätzliche Kosten.

Aus dem europäischen Patent EP 1 609 598 B1 ist daher bekannt, dass bei einer Druckmaschine mit Einzelantrieben das Greifersystem der einzelnen Zylinder bei einer auftretenden Synchronabweichung eingezogen wird, um mögliche Kollisionen zu vermeiden. Bei Bogen verarbeitenden Druckmaschinen können Kollisionsschäden jedoch nicht nur beim Aufeinandertreffen von Greifern auftreten, sondern in jeder beliebigen Winkellage, besonders wenn steifere Materialien, wie zum Beispiel Karton, verarbeitet werden. Diese Lösung ist also nur dann praktikabel, wenn eine Beeinträchtigung durch den Bedruckstoff zu vernachlässigen ist. Da dies meistens nicht der Fall ist, ist diese Lösung nicht geeignet, das prinzipielle Problem möglicher Kollisionen bei einzeln angetriebenen Zylindern in Druckmaschinen zu beheben.

Aus dem europäischen Patent EP 0 904 934 B1 ist es weiterhin bekannt, die Transferzylinder im Fehlerfall in eine kollisionsfreie Stellung zu bringen. Hierbei stellt es jedoch ein grundlegendes Problem dar, dass in einem solchen Fehlerfall die Transferzylinder von ihrem defekten Antrieb nicht mehr ausreichend gesteuert werden können. Falls sich zudem noch ein Papierbogen im Greifer befindet, kann das Wegschwenken des Zylinders weitere Probleme verursachen. Auch das Wegschwenken der Transferzylinder ist somit als grundlegende Lösung für das Problem einer möglichen Kollision nicht anzuwenden.

Die Offenlegungsschrift DE 102 55 041 A1 zeigt einen Antrieb für einen umlaufenden Zylinder einer Rotationsdruckmaschine. Dieser Antrieb dient zum Antrieb von Druckzylindern und Übertragungszylindern in Offsetdruckmaschinen, wobei Druckzylinder und Übertragungszylinder in Lagern in Seitenwänden der Offsetdruckmaschine gelagert sind. Druckzylinder und Übertragungszylinder werden dabei über einen Zahnräderzug, ein Getriebe und einen Elektromotor angetrieben. Zwischen den Seitenwänden ist ein Stator vorhanden, in dem sich Wicklungen befinden. Um den Stator herum ist ein als Rotor hohlzylindrisch ausgebildeter Formzylinder angeordnet. Dem Formzylinder ist ein Bebilderungskopf zugeordnet, der mittels eines Schraubtriebes und eines Motors in Seitenrichtung parallel zur Rotationsachse positionierbar ist. Es sind entsprechende Regler zur Regelung der Drehzahl, des Drehmoments und der Phasenlage zur Ansteuerung der Zylinder vorhanden. Von entsprechenden Stromreglern werden dabei die Wicklungen der Antriebe entsprechend mit Strom versorgt, um die Zylinder zueinander regeln zu können. Ein Ausfall eines Stromreglers oder eines Antriebs wird in der Offenlegungsschrift DE 102 55 041 A1 nicht behandelt.

Die Patentschrift DE 101 22 906 C1 zeigt ein Verfahren zur Fehlerbehandlung und Schadensverhütung an Werkzeug- und Produktionsmaschinen. Bei dem Verfahren läuft immer dann eine Notroutine ab, wenn ein Antrieb außer Kontrolle gerät und somit die Synchronität dieses Antriebs mit mehreren anderen Antrieben nicht mehr gewährleistet ist. In diesem Fall werden die anderen Antriebe dem fehlerhaften elektrischen Antrieb nachlaufend bis zum Stillstand abgebremst, um einen unzulässigen Antriebszustand oder unerlaubten Maschinenzustand zu vermeiden. Auf diese Art und Weise können Beschädigungen der Maschine zudem vermieden werden.

Aus der europäischen Patentanmeldung EP 0 243 728 A2 geht ein Sicherheitssystem für eine Druckmaschine hervor, die über mindestens eine Antriebs- und Bremsvorrichtung und eine elektronische Steuervorrichtung verfügt. Die elektronische Steuervorrichtung kann über Leistungsstufen, welche ein elektronisches Bremsen der Antriebsvorrichtung gestatten, und eine Überwachungsschaltung, welcher Soll- und Ist-Werte der Drehzahl einer Antriebsvorrichtung zuführbar sind, eine Bremsvorrichtung betätigen, um bei unzulässig hohen Abweichungen zwischen Soll- und Ist-Wert die Antriebsvorrichtung stillzulegen. Dies bedeutet, dass bei einem Defekt in einer Antriebselektronik oder in einer Antriebsvorrichtung eine zuverlässige Stillsetzung der gesamten Maschine erfolgt, um Beschädigungen an der Maschine oder Verletzungen des Bedienpersonals durch einen unkontrollierten Betriebszustand zu vermeiden.

Es ist daher Aufgabe der vorliegenden Erfindung, eine Bogendruckmaschine mit einzeln angetriebenen Zylindern zu offenbaren, welche über ein sicheres und zuverlässiges System zur Kollisionsvermeidung zwischen den einzelnen angetriebenen Zylindern verfügt und welches die aus dem Stand der Technik bekannten Nachteile behebt.

Eine erfindungsgemäße Lösung dieser Aufgabe stellt eine Bogendruckmaschine mit einzeln angetriebenen Zylindern dar, wobei der Elektromotor des jeweiligen Einzelantriebes aus mindestens zwei Teilsystemen besteht und welche dadurch gekennzeichnet ist, dass die mindestens zwei Teilsysteme aus mindestens zwei galvanisch getrennten, parallelen Doppelwicklungen bestehen, mindestens ein Stromregler für beide Teilsysteme vorhanden ist, beide Teilsysteme eine eigene Ansteuerung besitzen und von einer rechnergestützten Überwachungs- und Steuerungslogik gewichtet ansteuerbar sind, so dass mindestens ein Teilsystem funktionsfähig bleibt und damit ein fehlerhaftes Teilsystem kompensieren kann.

Die Lösung der gestellten Aufgabe wird also dadurch erreicht, dass jeder Einzelantrieb für den entsprechenden Zylinder aus mindestens zwei Teilsystemen besteht. Die Teilsysteme besitzen jeweils eine eigene Ansteuerung und können dadurch von der rechnergestützten Überwachungslogik getrennt angesteuert werden. Die Gewichtung der Stromverteilung zwischen den einzelnen Teilsystemen wird dabei von der Überwachungs- und Steuerungslogik durchgeführt, wobei der mindestens eine Stromregler den vollen Strom für alle Teilsysteme regelt, der Verteilung bzw. Gewichtung jedoch die Überwachungs- und Steuerungslogik übernimmt. Um nicht zwei komplett separate Motoren für den Einzelantrieb verwenden zu müssen, beschränkt man sich darauf, die Teilsysteme durch galvanisch getrennte parallele Doppelwicklungen zu realisieren. Im Unterschied zum Stand der Technik existieren dabei mindestens zwei Teilsysteme der Einzelantriebe, deren entsprechende Fehlerreaktionen auch auf Strom-Istwert-Ebene überwacht werden, wobei stets mindestens ein Teilsystem funktionsfähig bleibt und damit das fehlerhafte Teilsystem entsprechend kompensieren kann.

Ein weiterer Unterschied zum Stand der Technik besteht darin, dass der einzeln angetriebene Zylinder durch mindestens zwei auf der Momentenebene parallele und winkelsynchrone Antriebe angetrieben wird. Bei Ausfall eines Antriebs oder einer Leistungselektronik bleibt der Zylinder damit steuerbar. Die Überwachung der Antriebe findet dabei jeweils auf der Drehmomentebene statt, so dass eine Auswirkung auf die Drehzahl bzw. die Winkelstellung des Zylinders vermieden wird.

Vorteilhafte, daher bevorzugte Weiterbildungen dieser Erfindung ergeben sich aus den zugehörigen Unteransprüchen sowie aus der Beschreibung und den zugehörigen Zeichnungen.

Eine bevorzugte Weiterbildung der erfindungsgemäßen Bogendruckmaschine ist dabei, dass die zwei Teilsysteme aus zwei separaten Statorpaketen auf einer Achse bestehen, während sie über einen gemeinsamen Rotor verfügen. Eine alternative Ausführung des Einzelantriebsmotors mit zwei Teilsystemen zu den zwei galvanisch getrennten parallelen Doppelwicklungen ist die Ausführung des Motors mit zwei separaten Statorpaketen. Der Herstellaufwand steigt dadurch zwar, die Sicherheit gegen Spannungsüberschlag zwischen den beiden Wicklungen erhöht sich jedoch.

Eine weitere bevorzugte Weiterbildung der erfindungsgemäßen Bogendruckmaschine ist dabei, dass die zwei Teilsysteme aus zwei separaten Antrieben auf einer Achse bestehen. Der Vorteil der Verwendung von zwei einzelnen und separaten Antrieben auf einer Achse besteht darin, dass die beiden Teilsysteme so fast vollständig unabhängig voneinander arbeiten können, da sie kaum noch über gemeinsame Komponenten verfügen. In dieser Ausführungsform haben die beiden Teilsysteme daher getrennte Rotoren.

Eine weitere bevorzugte Weiterbildung der Bogendruckmaschine ist dabei, dass durch die Überwachungs- und Steuerungslogik eine symmetrische Aufteilung des Drehmoments zwischen den beiden Teilsystemen bewirkt wird.

Durch eine symmetrische Aufteilung des Drehmoments zwischen den beiden Teilsystemen lässt sich eine genauere Überwachung des Antriebsverlaufs realisieren.

Eine weitere bevorzugte Weiterbildung der erfindungsgemäßen Bogendruckmaschine ist dabei, dass die rechnergestützte Überwachungs- und Steuerungslogik die Stromsymmetrie durch einen Vergleich der Stromistwerte sicherstellt. Die symmetrische Aufteilung des Drehmoments zwischen den beiden Teilsystemen wird dabei sichergestellt, indem der Stromregler einen ihm fest vorgegebenen Strom-Sollwert an beiden Teilsystemen umsetzt. Der vorgegebene Strom-Sollwert kann dabei z.B. von der rechnergestützten Überwachungslogik vorgegeben werden. Gleichzeitig und zusätzlich werden die beiden Strom-Istwerte, die an beiden Teilsystemen anliegen, verglichen, um im Fehlerfall, also bei abweichenden Strom-Istwerten, eingreifen zu können. Dies wird von einem aktiven Bauelement durchgeführt, z.B. von der rechnergestützten Überwachungslogik.

Eine weitere bevorzugte Weiterbildung der Bogendruckmaschine ist dabei, dass die rechnergestützte Überwachungs- und Steuerungslogik so eingerichtet ist, dass sie die Stromistwerte zusätzlich mit einem Referenzwert vergleicht und das Teilsystem abschaltet, welches einen vom Referenzwert abweichenden Wert ausgibt. Die Aufgabe der rechnergestützten Überwachungslogik ist dabei nicht nur, die Stromsymmetrie sicherzustellen, sondern auch im Fehlerfall, das heißt, wenn die beiden Strom-Istwerte voneinander bzw. von einem vorgegebenen Referenzwert abweichen, das defekte Teilsystem, welches einen abweichenden Strom-Istwert liefert, entsprechend abzuschalten.

Eine weitere bevorzugte Weiterbildung der erfindungsgemäßen Bogendruckmaschine ist dabei, dass am zweiten Teilsystem eine Phasenkorrektur mittels eines Offsets für den von einem Drehwinkel-Istwert-Messgerät ermittelten Lagewinkel des Motors durchgeführt wird. Da die beiden Teilsysteme mittels verschiedener Doppelwicklungen realisiert werden, welche nicht absolut genau zueinander ausgerichtet werden können, ist es erforderlich die so entstehenden Abweichungen des Phasenwinkels des Motors durch einen Offset auszugleichen. Dieser Offset wird dabei digital dem Wert des vom Drehwinkel-Istwert-Messgerätes bestimmten Messwertes hinzugefügt.

Die Erfindung als solche sowie konstruktiv und funktionell vorteilhafte Weiterbildungen der Erfindung werden nachfolgend unter Bezug auf die zugehörigen Zeichnungen anhand wenigstens eines bevorzugten Ausführungsbeispiels näher beschrieben. In den Zeichnungen sind einander entsprechende Elemente mit jeweils denselben Bezugszeichen versehen. Die Zeichnungen zeigen:
Figur 1: Eine Übersicht über den strukturellen Aufbau des Antikollisionssystems im Einzelantrieb der Druckmaschine
Figuren 2a, 2b, 3 und 4: Figur Vier mögliche Ausführungen der Motorteilsysteme des Einzelantriebes In Figur 1 ist das Antikollisionssystem der erfindungsgemäßen Druckmaschine in seinem strukturellen Aufbau beschrieben. Wie im rechten Teil der Figur schematisch dargestellt, treibt dabei ein Motor 12 des Einzelantriebes den entsprechend zugeordneten Zylinder 13 an, wobei die Winkellageposition des Zylinders 13 über ein Drehwinkel-Istwert-Messgerät an das System zurückgemeldet wird.

Im mittleren Teil ist dargestellt, dass der Elektromotor 12 aus einer Ausführung mit galvanisch getrennten parallelen Doppelwicklungen 9, 10 besteht. Diese werden durch zwei getrennte Umrichter 7, 8 getrennt voneinander separat angesteuert.

Im linken Teil der Figur ist die Antriebssteuerung schematisch dargestellt. Die symmetrische Aufteilung des Drehmoments auf die beiden Teilsysteme 6, 19 des Einzelantriebes wird dabei durch einen gemeinsamen Stromregler 2 umgesetzt, welcher sowohl den drehmomentbildenden Anteil des Stromes Iq, als auch den Magnetisierungsstromanteil Id steuert. Abhängig von der aktuellen Winkellageposition des Zylinders die vom Drehwinkel-Istwert-Messgerät gemeldet wird, gibt dabei ein Drehzahlgeber 1 einen Zieldrehzahlwert für den Elektromotor 12 des anzutreibenden Zylinders 13 vor. Der davon abhängige Strom-Sollwert für beide Teilsysteme wird dann von einem gemeinsamen Stromregler 2 symmetrisch auf die beiden Teilsysteme des Einzelantriebes 6, 19 verteilt. Zwei Strommessgeräte 4, 5 messen die anliegenden Strom-Istwerte und melden sie an den gemeinsamen Stromregler 2 zurück.

Weiterhin ist eine Phasenkorrektur vorhanden, die auf eines der beiden Teilsysteme 6, 19 einwirken kann, um damit zusätzlich eine Korrektur der durch das Drehwinkel-Istwert-Messgeräts ermittelten Winkellageposition des Zylinders 13 zu bewirken.

Zusätzlich kontrolliert eine rechnerbasierte Überwachungslogik 3 über die beiden zwei Strommessgeräte 4, 5, ob sich die Strom-Istwerte der beiden Teilsysteme 6, 19 gemäß der symmetrischen Verteilung ungefähr zu jeweils 50% gleich verteilen. Weichen diese von der angestrebten Gleichverteilung ab, bzw. weichen sie von einem jeweils vorgesetzten Referenzwert ab, so initiiert die Überwachungslogik 3 ein geordnetes Abschalten des Teilsystems des Einzelantriebes, welches den abweichenden Wert erzeugt. Ist das fehlerhafte Teilsystem abgeschaltet worden, wird das ganze Antriebssystem aller relevanten Einzelantriebe der Druckmaschine langsam kollisionsfrei heruntergefahren. Dabei ist der defekte Teilantrieb entsprechend gesperrt und der intakte Teilantrieb wird bis zum Herunterfahren des Gesamtsystems entsprechend angepasst weiter betrieben.

In einer alternativen Betriebsart wird nach einer Fehlererkennung eines der beiden Teilsysteme 6, 19 das andere intakte Teilsystem durch die Überwachungslogik 3 derart angesteuert, dass damit der Fehler des gestörten Teilsystems kompensiert werden kann. Hierzu ist es erforderlich, dass sowohl Informationen über die Stromverteilung des intakten Teilsystems, als auch des gestörten Teilsystems abgefragt werden und diese Informationen in die Neuberechnung der Stromverteilung, die zur Kompensation notwendig ist, mit einbezogen werden. Umgesetzt wird dies über eine Neuberechnung der Stromzeiger, die im ungestörten System bei beiden Systemen jeweils identisch sind. In dieser Betriebsart wird das Gesamtsystem aller Einzelantriebe dann weiter betrieben und die Druckmaschine nicht heruntergefahren.

Neben der Umsetzung des Elektromotors 12 des Antikollisionssystems für die erfindungsgemäße Druckmaschine mit zwei galvanisch getrennten parallelen Doppelwicklungen 9, 10, welche in Figur 2a dargestellt sind, mit den beiden

Doppelwicklungen w1 und w2 über die Nut 14, ist in Figur 3 eine alternative Ausführungsform des getrennten Antriebes bei Verwendung von zwei separaten Statorpaketen 16, 17 auf einer Achse dargestellt. Auch hier gibt es zwei Doppelwicklungen, w1 und w2, welche den Statorpaketen entsprechen, jedoch eine gemeinsame Achse und einen gemeinsamen Rotor 15.

In Figur 4 ist eine weitere alternative Ausführungsform des Einzelantriebes, bestehend aus zwei Teilsystemen 6, 19, dargestellt. Hier ist nicht nur das Statorpaket in zwei Hälften geteilt, sondern auch der Rotor 15. Diese Ausführungsform entspricht also der Verwendung von zwei separaten Antrieben auf einer Achse. Sie hat den Vorteil, dass Standardkomponenten verwendet werden können. Nachteilig ist hierbei jedoch, dass beide Antriebe, also Rotor 15 und Stator 16, 17, genau zueinander ausgerichtet werden müssen, da nur ein gemeinsames Gebersystem für die Rückmeldung der Rotorlage vorhanden ist.

### Bezugszeichenliste

- 1: Drehzahlsteuerung
- 2: gemeinsamer Stromregler I_{q,d}
- 3: rechnergestützte Überwachungslogik
- 4: erstes Strommessgerät
- 5: zweites Strommessgerät
- 6: erstes Motorteilsystem
- 7: erster Umrichter
- 8: zweiter Umrichter
- 9: erste parallele Doppelwicklung
- 10: zweite parallele Doppelwicklung
- 11: Drehwinkel-Istwert-Messgerät
- 12: Elektromotor
- 13: Zylinder
- 14: Wicklungen, Nut
- 15: Rotor
- 16: erstes Statorpaket
- 17: zweites Statorpaket
- 18: Phasenkorrektur
- 19: zweites Motorteilsystem

## Patentansprüche

1. Bogendruckmaschine mit einzeln angetriebenen Zylindern (13), wobei der Elektromotor (12) des jeweiligen Einzelantriebes aus mindestens zwei Teilsystemen (6, 19) besteht,
**dadurch gekennzeichnet,**
**dass** die mindestens zwei Teilsysteme (6, 19) aus mindestens zwei galvanisch getrennten, parallelen Doppelwicklungen (9, 10) bestehen, mindestens ein Stromregler (2) für beide Teilsysteme (6, 19) vorhanden ist, beide Teilsysteme (6, 19) eine eigene Ansteuerung besitzen und von einer rechnergestützten Überwachungs- und Steuerungslogik (3) gewichtet ansteuerbar sind, so dass mindestens ein Teilsystem (6,19) funktionsfähig bleibt und damit ein fehlerhaftes Teilsystem (6,19) kompensieren kann.

2. Bogendruckmaschine nach Anspruch 1,
**dadurch gekennzeichnet,**
**dass** es sich bei dem mindestens einen Stromregler (2) um jeweils einen separaten Stromregler für jedes Teilsystem (6, 19) handelt.

3. Bogendruckmaschine nach Anspruch 2,
**dadurch gekennzeichnet,**
**dass** die zwei Teilsysteme (6, 19) aus zwei separaten Statorpaketen (16, 17) auf einer Achse bestehen, während sie über einen gemeinsamen Rotor (15) verfügen.

4. Bogendruckmaschine nach Anspruch 2,
**dadurch gekennzeichnet,**
**dass** die zwei Teilsysteme (6, 19) aus zwei separaten Antrieben auf einer Achse bestehen, wobei die zwei Antriebe jeweils aus einem Statorpaket (16,17) und einem hälftigen Rotor (15) bestehen.

5. Bogendruckmaschine nach einem der vorherigen Ansprüche 2 bis 4,
**dadurch gekennzeichnet,**
**dass** durch die Überwachungs- und Steuerungslogik (3) eine symmetrische Aufteilung des Drehmoments zwischen den beiden Teilsystemen (6, 19) bewirkt wird.

6. Bogendruckmaschine nach Anspruch 5,
**dadurch gekennzeichnet,**
**dass** die rechnergestützte Überwachungs- und Steuerungslogik (3) die Stromsymmetrie durch einen Vergleich der Stromistwerte sicherstellt.

7. Bogendruckmaschine nach Anspruch 6,
**dadurch gekennzeichnet,**
**dass** die rechnergestützte Überwachungs- und Steuerungslogik (3) so eingerichtet ist, dass sie die Stromistwerte zusätzlich mit einem Referenzwert vergleicht und das Teilsystem abschaltet, welches einen vom Referenzwert abweichenden Wert ausgibt.

8. Bogendruckmaschine nach einem der vorherigen Ansprüche 2 bis 7,
**dadurch gekennzeichnet,**
**dass** am zweiten Teilsystem eine Phasenkorrektur (18) mittels eines Offsets für den von einem Drehwinkel-Istwert-Messgerät (11) ermittelten Phasenwinkel des Motors durchgeführt wird.

## Claims

1. Sheet-fed printing machine with individually driven cylinders (13), wherein the electric motor (12) of the respective individual drive consists of at least two subsystems (6, 19), **characterized in that**
the at least two subsystems (6, 19) consist of at least two galvanically separated parallel double coils (9, 10),
at least one current controller (2) for both partial systems (6, 19) is provided,
both partial systems (6, 19) have their own actuation devices and are actuatable in a weighted manner by a computer-assisted monitoring and control logic (3) so that at least one subsystem (6, 19) may remain functional and thus capable of compensating for a defective subsystem (6, 19).

2. Sheet-fed printing machine according to claim 1,
**characterized**
**in that** the at least one current controller (2) is a separate current controller for every subsystem (6, 19).

3. Sheet-fed printing machine according to claim 2,
**characterized**
**in that** the two subsystems (6, 19) consist of two separate stator packs (16, 17) on one axis and share a common rotor (15).

4. Sheet-fed printing machine according to claim 2,
**characterized**
**in that** the two subsystems (6, 19) consist of two separate drives on one axis, each one of the two drives consisting of a stator pack (16, 17) and one half of a rotor (15).

5. Sheet-fed printing machine according to any one of claims 2 to 4,
**characterized**
**in that** the monitoring and control logic (3) causes the torque between the two subsystems (6, 19) to be symmetrically divided.

6. Sheet-fed printing machine according to claim 5,
**characterized**
**in that** the computer-assisted monitoring and control logistic (3) ensures current symmetry by comparing the actual current values.

7. Sheet-fed printing machine according to claim 6,
**characterized**
**in that** the computer-assisted monitoring and control logic (3) is equipped in such a way that it additionally compares actual current values to a reference value and switches off the subsystem which outputs a value that deviates from the reference value.

8. Sheet-fed printing machine according to any one of claims 2 to 7,
**characterized**
**in that** on the second subsystem, phase correction (18) is implemented by means of an offset for the phase angle of the motor as it has been determined by a rotary angle measurement device (11).

## Revendications

1. Machine à imprimer en feuilles avec des cylindres (13) entraînés individuellement, le moteur électrique (12) de l'entraînement individuel respectif étant constitué d'au moins deux sous-systèmes (6, 19),
**caractérisée en ce**
**que** les deux sous-systèmes au moins (6, 19) sont constitués d'au moins deux doubles enroulements (9, 10) parallèles, séparés galvaniquement, qu'il existe au moins un régulateur de courant (2) pour les deux sous-systèmes (6, 19), que les deux sous-systèmes (6, 19) ont leur propre pilotage et peuvent être pilotés de manière pondérée par une logique de surveillance et de commande assistée par ordinateur (3), de sorte qu'au moins un sous-système (6,19) reste fonctionnel et peut ainsi compenser un sous-système (6, 19) défectueux.

2. Machine à imprimer en feuilles selon la revendication 1,
**caractérisée en ce**
**que** le régulateur de courant au moins (2) est un régulateur de courant séparé pour chaque sous-système (6, 19).

3. Machine à imprimer en feuilles selon la revendication 2,
**caractérisée en ce**
**que** les deux sous-systèmes (6, 19) sont constitués de deux empilements statoriques distincts (16, 17) sur un axe, tout en possédant un rotor commun (15).

4. Machine à imprimer en feuilles selon la revendication 2,
**caractérisée en ce**
**que** les deux sous-systèmes (6, 19) se composent de deux entraînements séparés sur un axe, les deux entraînements se composant chacun d'un empilage statorique (16, 17) et d'un demi-rotor (15).

5. Machine à imprimer en feuilles selon l'une des revendications précédentes 2 à 4,
**caractérisée en ce**
**qu'**une répartition symétrique du couple entre les deux sous-systèmes (6, 19) est effectuée par la logique de surveillance et de commande (3).

6. Machine à imprimer en feuilles selon la revendication 5,
**caractérisée en ce**
**que** la logique de surveillance et de commande assistée par ordinateur (3) assure la symétrie du courant en comparant les valeurs réelles du courant.

7. Machine à imprimer en feuilles selon la revendication 6,
**caractérisée en ce**
**que** la logique de surveillance et de commande assistée par ordinateur (3) est configurée de telle sorte qu'elle compare en outre les valeurs réelles du courant à une valeur de référence et désactive le sous-système qui émet une valeur s'écartant de la valeur de référence.

8. Machine à imprimer en feuilles selon l'une des revendications précédentes 2 à 7,
**caractérisée en ce**
**qu'**une correction de phase (18) est effectuée sur le deuxième sous-système au moyen d'un décalage de l'angle de phase du moteur déterminé par un dispositif de mesure de la valeur réelle de l'angle de rotation (11).
